# EUROPÄISCHE PATENTSCHRIFT

(11) **EP 0 637 920 B1**
(45) Veröffentlichungstag und Bekanntmachung des Hinweises auf die Patenterteilung: **26.05.1999**
(21) Anmeldenummer: 94909102.9
(22) Anmeldetag: 02.03.1994
(51) Int. Cl.: A45D 20/12

(54) **VERFAHREN ZUM BEHANDELN EINES OBJEKTS MIT EINEM WARMLUFTSTROM UND HANDGERÄT ZUR DURCHFÜHRUNG DES VERFAHRENS**
METHOD FOR TREATING AN OBJECT WITH A STREAM OF HOT AIR, AND HAND-HELD APPLIANCE FOR CARRYING OUT THE METHOD
PROCEDE PERMETTANT DE TRAITER UN OBJET AVEC UN COURANT D'AIR CHAUD, ET APPAREIL A MAIN PERMETTANT DE METTRE LEDIT PROCEDE EN OEUVRE

(30) Priorität: 02.03.1993 DE 4306429
(43) Veröffentlichungstag der Anmeldung: 15.02.1995
(73) Patentinhaber: Wella Aktiengesellschaft, 64274 Darmstadt (DE)
(72) Erfinder: FERTIG, Werner, D-64625 Bensheim (DE); SCHRAMM, Robert, D-61440 Oberursel (DE); SEJA, Frank, D-64354 Reinheim (DE)
(86) Internationale Anmeldenummer: EP9400610
(87) Internationale Veröffentlichungsnummer: WO9419982

(56) Entgegenhaltungen:
- EP-A- 0 329 171
- EP-A- 0 524 708
- DE-A- 2 711 113
- DE-A- 2 719 963
- GB-A- 2 093 343

## Beschreibung

Die Erfindung betrifft ein Verfahren nach dem Oberbegriff des Anspruchs 1 und ein Handgerät nach dem Oberbegriff des Anspruchs 2.

Handgeräte nach dem Oberbegriff des Anspruchs 2 sind bekannt, z. B. durch Haarhandtrockner oder Warmlufthandduschen. Insbesondere beim professionellen Arbeiten (Friseur) mit einem solchen Handgerät zum Behandeln von Kopfhaar eines Friseurkunden mittels eines Warmluftstromes sind viele Unterbrechungen der Warmluftstrombehandlung notwendig durch z. B. zwischenzeitiges Durchkämmen, Aufwickeln, Abwickeln, Abteilen oder Ordnen des Haars. Dabei läuft insbesondere bei kurzzeitigen Behandlungsunterbrechungen -aus Bequemlichkeitsgründen- das Handgerät mit der eingestellten Heizleistung von ca. 500 bis 1500 Watt weiter, wobei der Warmluftstrom nutzlos am Kopfhaar vorbei strömt. Um besser die Energie zu nutzen, müßte das Handgerät oftmals manuell aus- und eingeschaltet werden, was aber in der Praxis sehr lästig ist und daher nicht praktiziert wird. Aus der DE-A-2711113 ist ein gattungsgleiches Verfahren bzw. Gerät bekannt, das eine Heizung und ein Gebläse selbsttätig ein- bzw. ausschaltet. Bei einem Handgerät dieser Art besteht die Gefahr, daß das abgelegte und damit selbsttätig ausgeschaltete Gerät den Eindruck eines ganz ausgeschalteten Geräts machen würde. Durch eine am Gerät vorbeigehende Person oder durch Verdrehen/Hinunterfallen des Geräts kann sich dies selbsttätig einschalten und eine Unfallgefahr verursachen.

Es liegt der Erfindung daher die Aufgabe zugrunde, ein Verfahren nach dem Oberbegriff des Anspruchs 1 und ein Handgerät nach dem Oberbegriff des Anspruchs 2 zu schaffen, mit dem bei Behandlungsunterbrechungen auf bequemer Weise die Energie besser genutzt werden kann bzw. die oben genannte Unfallgefahr vermieden wird.

Gelöst werden diese Aufgaben nach dem jeweiligen kennzeichnenden Teil des Anspruchs 1 und 2. Vorteilhafte Weiterbildungen der Erfindung gehen aus den jeweiligen Unteransprüchen hervor.

Die Erfindung wird anhand mehrerer Ausführungsbeispiele näher erläutert.

Es zeigt:
- Fig. 1 bis 5: mehrere Verfahrensschritte zum Behandeln eines Objekts mit einem Warmluftstrom mittels eines Handgeräts;
- Fig. 6: ein Flußdiagramm;
- Fig. 7: ein Blockschaltbild;
- Fig. 8 und 9: mehrere Verfahrensschritte zum Behandeln eines Objekts mit einem Warmluftstrom mittels eines Handgeräts;
- Fig. 10: ein Flußdiagramm;
- Fig. 11: ein Blockschaltbild;
- Fig. 12: ein Flußdiagramm;
- Fig. 13: ein Blockschaltbild;
- Fig. 14: ein Ultraschallfeld eines Geräts zur Erfassung eines Objekts;
- Fig. 15: ein Signaldiagramm eines erfaßten Objekts;
- Fig. 16: ein Handgerät mit einem neben einer Luftstromaustrittsöffnung angeordneten umschaltenden Ultraschallsender/-empfänger;
- Fig. 17: ein Handgerät mit einem neben einer Luftstromaustrittsöffnung angeordneten separaten Ultraschallsender und -empfänger;
- Fig. 18: ein Handgerät mit einer in einem Handgriff angeordneten Sender/Empfänger-Einheit;
- Fig. 19: ein Handgerät mit einem an einer Ondulierdüse angeordneten Sender/Empfänger;
- Fig. 20: ein Handgerät mit einer innerhalb einer Luftstromdüse angeordneten Sender/Empfänger-Einheit;
- Fig. 21: eine an ein Handgerät verbindbare Sender/Empfänger-Einheit;
- Fig. 22: ein Handgerät mit einer Reflexlichtschrankeneinrichtung;
- Fig. 23: ein Handgerät mit einem mechanischen Tastschalter;
- Fig. 24: ein Handgerät mit einer Lichtschrankeneinrichtung;
- Fig. 25: einen im innern eines Handgeräts angeordneten Luftdrucksensor;
- Fig. 26: ein Schaltschwellendiagramm in Abhängigkeit eines Luftströmungsdrucks des Handgeräts nach der Fig. 25;
- Fig. 27: ein vom Abstand unabhängiges Regelungsverfahren zur Konstanthaltung der Temperatur eines Warmluftstroms auf ein Objekt;
- Fig. 28: ein von der Objektgröße abhängiges Regelungsverfahren zur Konditionierung von Haar.

In den Fig. 1 bis 5 sind mehrere Verfahrensschritte eines Verfahrens zum Behandeln eines Objekts 1 durch einen auf das Objekt 1 gerichteten Warmluftstrom 2 eines Handgeräts 3 mit einem Gebläse 4 und einer Heizeinrichtung 5 dargestellt. Fig. 1 zeigt das eingeschaltete Gerät 3 mit einer vorgegebenen Heizleistung der Heizeinrichtung 5, wobei zum Behandeln eines Objekts 1 - zum Beispiel das Haar einer Friseurkundin - der Warmluftstrom 2 auf das Objekt 1 gerichtet ist. Im Bereich einer Luftstromaustrittsöffnung 6 ist ein Ultraschallsender 7 und ein Ultraschallempfänger 8 oder ein Lichtsender 9 und ein Lichtempfänger 10 angeordnet. Zum detektieren eines Objekts 1 wird vom Sender 7, 9 ein Ultraschallfeld 11 oder ein Lichtstrahl 12 abgestrahlt, wobei durch eine Erfassung eines reflektierten Ultraschallfeldes 13 oder eines reflektierten Lichtstrahls 14 mittels des Empfängers 8, 10 festgestellt wird, ob der Warmluftstrom 2 ein Objekt 1 trifft oder nicht. Trifft der Warmluftstrom 2 nicht das Objekt 1, liegt auch kein reflektiertes Schallfeld 13 oder reflektiertes Licht 14 vor, so daß dieser Zustand als Signal zum Ausschalten der Heizeinrichtung 5 umgesetzt wird. Trifft der Warmluftstrom 2 wieder das Objekt 1, entsteht wieder ein reflektiertes Schallfeld 13 oder reflektiertes Licht 14, das vom Empfänger 8, 10 als Signal zum Einschalten der Heizeinrichtung 5 umgesetzt wird.

In der Fig. 2 fließt der Warmluftstrom 2 am Object 1 vorbei, um zum Beispiel das Haar 15 zu richten. Da nunmehr kein Reflexschallfeld 13 oder Reflexlicht 14 vorhanden ist, schaltet sich selbsttätig die Heizeinrichtung 5 aus (Fig. 3), wobei das vom Sender 7, 9 abgehende Ultraschallfeld 11 oder Licht 12 weiterhin abgestrahlt wird. Wird das Handgerät 3 wieder in Richtung des Objects 1 geschwenkt (Fig. 4), so entsteht wieder ein Reflexschallfeld 13 bzw. Reflexlicht 14, das vom Empfänger 8, 10 als entsprechendes Signal zum selbsttätigen Einschalten der Heizeinrichtung 5 umgesetzt wird (Fig. 5). Das in dem Fig. 1 bis 5 gezeigte Ultraschallfeld 11, 13 und Licht 12, 14 ist Lediglich schematisch dargestellt und soll nur die Funktionsweise der Erfindung erläutern.

In der Fig. 6 ist ein dem Verfahren nach den Fig. 1 bis 5 entsprechendes Flußdiagramm dargestellt. Es bedeutet:101 = Start, 102 = Warmluftstrom auf Object?, 103 = Heizung EIN, 104 = Heizung AUS.

Ein entsprechendes Blockschaltbild zur Durchführung des Verfahrens ist in der Fig. 7 dargestellt. Das von dem Sender 7, 9 abgestrahlte Ultraschallfeld 11 oder Licht 12 wird durch ein Objekt 1 als Reflexultraschallfeld 13 oder Reflexlicht 14 vom Empfänger 8, 10 aufgenommen und von einer Einrichtung 16 in ein Steuersignal umgesetzt, das einer Steuereinrichtung 17 zugeführt wird zum Ein- und Ausschalten der Heizeinrichtung 5.

Das Nichtausschalten des Gebläses 4 beim Ausschalten der Heizeinrichtung 5 hat den Vorteil, daß der Geräuschpegel des Geräts 3 erhalten bleibt. Außerdem beträgt der Energiebedarf für das Gebläse 4 nur ca. 10 % der vom Gerät 3 aufgenommenen Leistung. Der Hauptanteil der aufgenommenen Leistung liegt bei der Heizeinrichtung 5 mit ca 90 %. Wahlweise kann zwischen der Steuersignaleinrichtung 16 und der Steuereinrichtung 17 eine Ausschaltverzögerungseinrichtung 18 vorgesehen werden, um kurzzeitige Schaltspiele zu verhindern. Als Verzögerungszeit können für die Praxis 0,5 ... 4 s vorgesehen werden.

In einem weiteren Ausführungsbeispiel nach den Fig. 8 und 9 arbeitet das Gerät 3 in bezug auf das Objekt 1 entfernungsabhängig, wobei nach dem Ultraschallprinzip die Laufzeit der reflektierten Ultraschallimpulse 13 als Maß für die Erfassung der Entfernung S herangezogen wird. Wird eine vorgegebene Entfernung S zum Objekt 1 überschritten (> S), schaltet sich selbsttätig - wahlweise zeitverzögert - die Heizeinrichtung 5 aus.

Ein nach dem Verfahren nach den Fig. 8 und 9 entsprechendes Flußdiagramm ist in der Fig. 10 dargestellt. Es bedeutet:101=Start, 103=Entfernung>S?, 104=Heizung EIN, 105=Heizung AUS. In der Fig. 11 ist ein entsprechendes Blockschaltbild nach der Fig. 10 dargestellt. Die vom Ultraschallsender 7 abgestrahlten Ultraschallimpulse 11 werden vom Ultraschallempfänger 8 als reflektierte Ultraschallimpulse 13 empfangen und die entsprechenden Laufzeiten der Impulse 11 in einer Einrichtung 19 ermittelt und an die Einrichtung 16 zur Steuersignalbildung zugeführt. Wird die vorgegebene Entfernung a nicht überschritten, so geht ein Steuersignal an die Steuereinrichtung 17, die die Heizeinrichtung 5 einschaltet. Wahlweise kann zwischen der Steuersignaleinrichtung 16 und der Steuereinrichtung 17 eine Ausschaltverzögerungseinrichtung 18 vorgesehen werden. Wird nun der Abstand vergrößert (> S) oder das Gerät 3 vom Objekt 1 vorschwenkt (kein Empfang von reflektierten Ultraschallimpulsen 13), so wird von der Abstandsmeßeinrichtung 19 ein entsprechendes Signal an die Steuersignaleinrichtung 16 gegeben, die ein entsprechendes Aus-Signal an die Steuereinrichtung 17 gibt, die die Heizeinrichtung 5 ausschaltet. Wird wieder ein Abstand von ≤ S erreicht, so wird die Heizeinrichtung 5 wieder eingeschaltet.

Fig. 12 zeigt ein FLußdiagramm, das als Ziffer 20 eine Kombination von Entfernungsmessung und Erfassung eines auf ein Objekt 1 gerichteten Warmluftstroms 2 darstellt (20 : Entfernung ≤ S oder Warmluftstrom auf Objekt?), wobei zur Entfernungsmessung die Laufzeit von Schallimpulsen und zur Erfassung eines auf ein Objekt 1 gerichteten Warmluftstroms 2 das Reflexlichtprinzip eingesetzt werden kann. Es bedeutet:101=Start, 104=Heizung EIN, 105=Heizung AUS. Ein nach der Fig. 12 entsprechendes Blockschaltbild ist in dar Fig. 13 dargestellt, wobei ein kombinierter Sender 7, 9/Empfänger 8, 10 für Schall und Licht vorgesehen ist.

In der Fig. 14 ist ein für das Verfahren wirksames, keulenartiges Ultraschallfeld 21 dargestellt. Wird dieses Feld 21 von einem Objekt 1 berührt, so bleibt die Heizeinrichtung 5 eingeschaltet. Je nach Dimensionierung des Durchmessers des keulenartigen Feldes 21 kann auf eine Ausschaltverzögerungseinrichtung 18 verzichtet werden.

Fig. 15 zeigt einen schematischen Signalverlauf, ob ein Feld 21 nach der Fig. 14 von einem Objekt 1 berührt wird (A) oder nicht (B) und die entsprechenden Signale (C) (D).

In der Fig. 16 ist bei einem Gerät 3 zur Erfassung des Abstands S ein Ultraschallwandler 22 vorgesehen, der wechselnd als Schallsender 7 und Schallempfänger 8 arbeitet.

Mit zwei separaten Schallwandlern 22, 23 zur Erfassung des Abstands S ist das Gerät 3 nach der Fig. 17 versehen, wobei der eine Wandler 22 als Ultraschallsender 7 und der andere Wandler 23 als Ultraschallempfänger 8 arbeitet. Bei dieser relativ großen räumlichen Trennung von Sender 7 und Empfänger 8, die neben der Luftstromaustrittsöffnung 6 angeordnet sind, sind vorteilhafterweise auch kurze Objektabstände von z. B. unter 100 mm detektierbar. Außerdem gilt zum Ultraschallprinzip allgemein, daß durch Einstellen einer entsprechenden Empfängerempfindlichkeit und einer entsprechenden Hintergrundausblendung sich auch sehr kleine Objekte 1 (dünne Haarsträhne) detektieren Lassen.

In der Fig. 18 ist die Sender-/Empfängereinheit 7, 9/8, 10 in einem Handgriff 23 des Geräts 3 angeordnet.

In der Fig. 19 ist ein separater Sender 7, 9 und Empfänger 8, 10 an einer Ondulierdüse 24 des Geräts 3 angeordnet.

Bei dem Ausführungsbeispiel nach der Fig. 20 sind der Sender 7, 9 und der Empfänger 8, 10 innerhalb des Geräts 3 angeordnet, beispielsweise im Hohlraum 25 der Heizeinrichtung 5, wodurch äußerlich keine Veränderung des Geräts 3 zu sehen ist. Durch eine Vordergrundausblendung kann eine Beeinflussung der Messung durch ein Berührungsschutzgitter 26 u. ä. vermieden werden.

In einem weiteren Ausführungsbeispiel nach der Fig. 21 ist vorgesehen, eine Sender/Empfängereinheit 7, 9/8, 10 an Geräte nachzurüsten, wobei beispielsweise ein herkömmliches Griffstück 27 durch ein neues Griffstück 28 ausgetauscht ist.

In der Fig. 22 ist bei dem Gerät 3 eine Reflexlichtschranke mit mehreren Lichtsendern 9 und einem Lichtempfänger 10 dargestellt, wobei durch verschiedene Modulationen oder Kodierungen der Lichtstrahlen 14 in einem bestimmten Bereich die Entfernung zwischen Objekt 1 und Luftstromaustrittsöffnung 6 detektiert werden kann.

Als einfachstes Ausführungsbeispiel ist nach der Fig. 23 ein mechanischer Tastschalter 29 vorgesehen zur entsprechenden Objektabstandsüberwachung, wobei der Tastschalter 29 die Heizeinrichtung 5 ausschaltet, wenn der Abstand a überschritten wird.

Ein besonders schaltsicheres Ausführungsbeispiel ist nach der Fig. 24 dadurch gegeben, daß eine Strahlstrecke 30 durch das Objekt 1 unterbrochen wird, z. B. mittels einer gabelartigen Ausgestaltung 31.

Als weiteres Ausführungsbeispiel ist nach der Fig. 25 vorgesehen, einen Luftdrucksensor 32 innerhalb des Geräts 3 anzuordnen. Es wird nämlich von der überlegung ausgegangen, daß ein vor der Luftaustrittsöffnung 6 befindliches Objekt 1 die Luftdruckverhältnisse im Innern des Geräts 3 beeinflußt, da ein Beaufschlagen mit einem Warmluftstrom 2 auf ein Objekt 1 eine Luftstromdruckerhöhung und eine Luftstromdruckabsenkung gegenüber dem Zustand des freien Ausblasens zur Folge hat.

In der Fig. 26 ist ein entsprechendes Diagramm nach dem Ausführungsbeispiel nach der Fig. 25 dargestellt, wobei ab einer bestimmten Luftstromdruckhöhe bei Erreichen einer vorbestimmten Schaltschwelle 42 am Schaltpunkt 43 die Heizeinrichtung 5 eingeschaltet wird. Dabei kann vorgesehen werden, den Schaltpunkt 43 so einzustellen, daß der entsprechende Luftdruck L der Entfernung S entspricht und dadurch eine vergleichbare Funktion mit einem keulenartigen Ultraschallfeld 21 nach der Fig. 14 aufweist.

In einer Weiterbildung der Erfindung ist nach der Fig. 27 vorgesehen, die Abstandsmeßeinrichtung 19 (Fig. 11, 22) zur Ermittlung des Abstands S zwischen einer Luftstromaustrittsöffnung 6 und einem Objekt 1 bzw. einer Objektoberfläche 1 zur Regelung einer Heizleistung P heranzuziehen zwecks Konstanthaltung einer vorgegebenen Luftstromtemperatur auf das Objekt 1, wobei die Regelung der Heizleistung P proportional zum Abstand S des im überwachungsraums 44 befindlichen Objekts 1 erfolgt, wodurch in einem weiten Rahmen eine Temperaturkonstanthaltung unabhängig von dem Abstand S erreicht wird. Bei großem Abstand S ist die Heizleistung P also relativ groß; bei kleinem Abstand S relativ klein (die Heizleistung P ändert sich ungefähr quadratisch zur Entfernung). Der schematisch dargestellte Regelverlauf 45 in der Fig. 27 hält die Temperatur am Objekt 1 bei verändertem Abstand a konstant. Mit einem anderen Regelverlauf 46 ist eine andere Arbeitsweise realisiert, die es erlaubt, besonders haltbare Frisuren ohne Verwendung einer Kaltlufttaste zu erstellen. Dadurch wird eine Konditionierung des Haars in einfacher Weise durch geringes Vergrößern des Abstands a erreicht. Gemäß eines anderen Regelverlaufs 47 kann vorgesehen werden, die Heizleistung Pw bei sehr nah vor der Luftstromaustrittsöffnung 6 befindlichen Objekten 1 wesentlich zu verringern und ganz auszuschalten, wenn kein Objekt 1 sich im überwachungsraum 44 befindet (Haarschonung).

Eine andere Arbeitsweise ist in der Fig. 28 dargestellt, wobei der Regelverlauf 48 der Heizleistung P proportional zur Größe D des im überwachungsraums 44 befindlichen Objekts 1 erfolgt. Liegt z. B. eine große Haarsträhne vor, so erfolgt eine größere Heizleistung P. Sämtliche Regelungsverläufe 45 bis 48 sind an die entsprechenden Parameter des jeweiligen Geräts 3 anzupassen.

## Patentansprüche

1. Verfahren zum Behandeln eines Objekts (1) durch einen auf das Objekt (1) gerichteten Warmluftstrom (2) mittels eines Handgeräts (3) mit einem Gebläse (4) und einer Heizeinrichtung (5), daß vom Gerät (3) eine vorgegebene Heizleistung der Heizeinrichtung (5) selbsttätig ausgeschaltet oder selbsttätig reduziert wird, wenn der Warmluftstrom (2) am Objekt (1) vorbeifließt oder ein vorgegebener Abstand (S) zwischen Objekt (1) und Gerät (3) überschritten wird, und daß die Heizeinrichtung (5) wieder auf die vorgegebene Heizleistung selbsttätig eingeschaltet wird, wenn der Warmluftstrom (2) das Objekt (1) trifft oder der vorgegebene Abstand (S) erreicht oder unterschritten wird, **dadurch gekennzeichnet,** daß bei manuell eingeschaltetem Gerät (3) das Gebläse (4) eingeschaltet bleibt.

2. Handgerät (3) mit einem Gebläse (4) und einer Heizeinrichtung (5) zum Behandeln eines Objekts (1) durch einen auf das Objekt (1) gerichteten Warmluftstrom (2), daß im Gerät (3) ein Mittel zum selbsttätigen Ausschalten oder zum selbsttätigen Reduzieren einer vorgegebenen Heizleistung der Heizeinrichtung (5) vorgesehen ist, wenn der Warmluftstrom (2) am Objekt (1) vorbeifließt oder ein vorgegebener Abstand (S) zwischen Objekt (1) und Gerät (3) überschritten ist, und daß das Mittel zum selbsttätigen Einschalten der Heizeinrichtung (5) oder selbsttätigen Umschalten auf die vorgegebene Heizleistung vorgesehen ist, wenn der Warmluftstrom (2) das Objekt (1) trifft oder der vorgegebene Abstand (S) erreicht oder unterschritten ist, **dadurch gekennzeichnet,** daß bei manuell eingeschaltetem Gerät (3) das Gebläse (4) eingeschaltet ist.

3. Handgerät nach Anspruch 2, **dadurch gekennzeichnet,** daß das erste Mittel mit einem Sensor (8, 10, 23, 29, 32) zum Erfassen eines am Objekt (1) vorbeifließenden Warmluftstromes (2) versehen ist.

4. Handgerät nach Anspruch 3, **dadurch gekennzeichnet,** daß der Sensor als ein Reflexlichtempfänger (10) ausgebildet ist in Kombination mit einem im wesentlichen mit der Warmluftstromrichtung verlaufenden Tastlichtsender (9).

5. Handgerät nach Anspruch 3, **dadurch gekennzeichnet,** daß der Sensor als ein Ultraschallreflexempfänger (8) ausgebildet ist in Kombination mit einem Ultraschallsender (7).

6. Handgerät nach Anspruch 5, **dadurch gekennzeichnet,** daß der Sensor wechselweise als Ultraschallreflexsender (7) und als Ultraschallempfänger (8) vorgesehen ist.

7. Handgerät nach Anspruch 2, **dadurch gekennzeichnet,** daß das zweite Mittel mit einem Sensor zum Erfassen eines Abweichens von dem vorgegebenen Abstand (S) zwischen Objekt (1) und Gerät (3) vorgesehen ist.

8. Handgerät nach Anspruch 7, **dadurch gekennzeichnet,** daß ein Ultraschallsender (7) und ein mit dem Sensor versehener Ultraschallempfänger (8) zur Erfassung des Abstands (S) zwischen Objekt (1) und Gerät (3) vorgesehen sind.

9. Handgerät nach Anspruch 8, **dadurch gekennzeichnet,** daß der Ultraschallsender (7) wechselweise als Ultraschallempfänger (8) vorgesehen ist.

10. Handgerät nach mindestens einem der vorangegangenen Ansprüche, **dadurch gekennzeichnet**, daß das System Ultraschallsender (7)/Ultraschallempfänger (8) sowohl zum Erfassen eines am Objekt (1) vorbeifließenden Warmluftstromes (2) als auch zum Erfassen eines Abweichens von dem vorgegebenen Abstand (S) zwischen Objekt (1) und Gerät (3) vorgesehen ist.

11. Handgerät nach Anspruch 7, **dadurch gekennzeichnet,** daß ein Luftdrucksensor (32) vorgesehen ist.

12. Handgerät nach Anspruch 3 oder/und Anspruch 7, **dadurch gekennzeichnet,** daß der Sensor in einem Handgriff (23) des Geräts (3) angeordnet ist.

13. Handgerät nach Anspruch 3 oder/und Anspruch 7, **dadurch gekennzeichnet,** daß der Sensor an einer Ondulierdüse (24) angeordnet ist.

14. Handgerät nach Anspruch 3 oder/und Anspruch 7, **dadurch gekennzeichnet,** daß der Sensor im Innern des Geräts (3) angeordnet ist.

15. Handgerät nach mindestens Anspruch 2, **dadurch gekennzeichnet,** daß das erste und/oder zweite Mittel mit einer Verzögerungseinrichtung (18) für das Ausschalten oder Reduzieren der Heizleistung versehen ist.

16. Handgerät nach Anspruch 15, **dadurch gekennzeichnet,** daß als Verzögerungszeit 0,5 bis 4 s vorgesehen sind.

17. Verfahren nach mindestens einem der vorangegangenen Ansprüche, **dadurch gekennzeichnet,** daß die Heizleistung derart geregelt (45) wird, daß unabhängig vom Abstand a die Temperatur des Warmluftstroms (2) auf das Objekt (1) konstant ist.

18. Verfahren nach mindestens einem der vorangegangenen Ansprüche, **dadurch gekennzeichnet,** daß die Heizleistung derart geregelt (46, 47) wird, daß proportional mit einem größer werdenden Abstand a die Temperatur des Warmluftstroms (2) gesenkt oder ganz ausgeschaltet wird.

19. Verfahren nach mindestens einem der vorangegangenen Ansprüche, **dadurch gekennzeichnet,** daß abhängig von der Größe (D) eines zu behandelnden Objekts (1) die Heizleistung proportional vergrößert wird.

## Claims

1. A method of treating an object (1) with a stream of hot air (2) directed at the object (1) by means of a hand-held appliance (3) provided with a fan (4) and a heater (5), wherein a predetermined heat output of the heater (5) is automatically switched off or automatically reduced by the appliance (3) when the hot-air stream (2) flows past the object (1) or a predetermined distance (S) between the object (1) and the appliance (3) is exceeded, and wherein the predetermined heat output of the heater (5) is automatically switched on again when the hot-air stream (2) strikes the object (1) or the distance from the object is less than or equal to the predetermined distance (S), characterised in that the fan (4) remains switched on if the appliance (3) is switched on manually.

2. A hand-held appliance (3) provided with a fan (4) and a heater (5) for treating an object (1) with a stream of hot air (2) directed at the object (1), wherein the appliance (3) is provided with a means for automatically switching off or automatically reducing a predetermined heat output of the heater (5) when the hot-air stream (2) flows past the object (1) or a predetermined distance (S) between the object (1) and the appliance (3) is exceeded, and wherein the means is provided for automatically switching on the heater (5) or automatically switching over to the predetermined heat output when the hot-air stream (2) strikes the object (1) or the distance from the object is less than or equal to the predetermined distance (S), characterised in that the fan (4) is switched on if the appliance (3) is switched on manually.

3. A hand-held appliance according to claim 2, characterised in that the first means is provided with a sensor (8, 10, 23, 29, 32) for detecting a hot-air stream (2) flowing past the object (1).

4. A hand-held appliance according to claim 3, characterised in that the sensor is formed as a reflected-light receiver (10) in combination with a scanning-light transmitter (9) transmitting substantially in the direction of the hot-air stream.

5. A hand-held appliance according to claim 3, characterised in that the sensor is formed as an ultrasonic reflex receiver (8) in combination with an ultrasonic transmitter (7).

6. A hand-held appliance according to claim 5, characterised in that the sensor is provided alternately as an ultrasonic reflex transmitter (7) and an ultrasonic receiver (8).

7. A hand-held appliance according to claim 2, characterised in that the second means is provided with a sensor for detecting a deviation from the predetermined distance (S) between the object (1) and the appliance (3).

8. A hand-held appliance according to claim 7, characterised in that an ultrasonic transmitter (7) and an ultrasonic receiver (8) provided with the sensor are provided for detecting the distance (S) between the object (1) and the appliance (3).

9. A hand-held appliance according to claim 8, characterised in that the ultrasonic transmitter (7) is provided alternately as an ultrasonic receiver (8).

10. A hand-held appliance according to at least one of the preceding claims, characterised in that the ultrasonic transmitter (7)/ ultrasonic receiver (8) system is provided both for detecting a hot-air stream (2) flowing past the object (1) and for detecting a deviation from the predetermined distance (S) between the object (1) and the appliance (3).

11. A hand-held appliance according to claim 7, characterised in that an air-pressure sensor (32) is provided.

12. A hand-held appliance according to claim 3 and/or claim 7, characterised in that the sensor is arranged in a handle (23) of the appliance (3).

13. A hand-held appliance according to claim 3 and/or claim 7, characterised in that the sensor is arranged on a contoured nozzle (24).

14. A hand-held appliance according to claim 3 and/or claim 7, characterised in that the sensor is arranged inside the appliance (3).

15. A hand-held appliance according to at least claim 2, characterised in that the first and/or second means is provided with a delay device (18) for switching off or reducing the heat output.

16. A hand-held appliance according to claim 15, characterised in that 0.5 to 4 s are provided as a delay time.

17. A method according to at least one of the preceding claims, characterised in that the heat output is controlled (45) in such a manner that the temperature of the hot-air stream (2) directed at the object (1) is constant, irrespective of the distance a.

18. A method according to at least one of the preceding claims, characterised in that the heat output is controlled (46, 47) in such a manner that the temperature of the hot-air stream (2) is reduced or eliminated altogether in proportion to an increasing distance a.

19. A method according to at least one of the preceding claims, characterised in that the heat output is increased proportionally as a function of the size (D) of an object (1) to be treated.

## Revendications

1. Procédé de traitement d'un objet (1) par un courant d'air chaud (2), dirigé sur l'objet (1) au moyen d'un appareil manuel (3) comportant un ventilateur (4) et un dispositif de chauffage (5), une puissance de chauffage donnée du dispositif de chauffage (5) étant automatiquement coupée ou automatiquement réduite par l'appareil (3), lorsque le courant d'air chaud passe devant l'objet (1) ou lorsqu'une distance (S) donnée entre l'objet (1) et l'appareil (3) est dépassée, et le dispositif de chauffage (5) étant à nouveau automatiquement enclenché sur la puissance de chauffage donnée, lorsque le courant d'air chaud (2) parvient sur l'objet (1) ou lorsque la distance est égale ou inférieure à la distance (S) donnée, caractérisé en ce que le ventilateur (4) reste en marche lorsque l'appareil (3) est mis en marche manuellement.

2. Appareil manuel (3) comportant un ventilateur (4) et un dispositif de chauffage (5) pour le traitement d'un objet (1) au moyen d'un courant d'air chaud (2) dirigé sur l'objet (1), un moyen pour la coupure automatique ou la réduction automatique d'une puissance de chauffage donnée du dispositif de chauffage (5) étant prévu dans l'appareil (3), lorsque le courant d'air chaud (2) passe devant l'objet (1) ou lorsqu'une distance (S) donnée entre l'objet (1) et l'appareil (3) est dépassée, et un moyen de mise en marche automatique du dispositif de chauffage (5) ou de commutation automatique sur la puissance de chauffage donnée étant prévu, lorsque le courant d'air chaud (2) parvient sur l'objet (1) ou lorsque la distance est égale ou inférieure à la distance (S) donnée, caractérisé en ce que le ventilateur (4) est mis en marche lorsque l'appareil (3) est mis en marche manuellement.

3. Appareil manuel selon la revendication 2, caractérisé en ce que le premier moyen est pourvu d'un capteur (8, 10, 23, 29, 32) destiné à détecter un courant d'air chaud (2) passant devant l'objet (1).

4. Appareil manuel selon la revendication 3, caractérisé en ce que le capteur est réalisé en tant que récepteur de lumière reflex (10) en combinaison avec un émetteur de lumière à touche (9) s'étendant sensiblement dans la direction du courant d'air chaud.

5. Appareil manuel selon la revendication 3, caractérisé en ce que le capteur est réalisé en tant que récepteur reflex d'ultrasons (8) en combinaison avec un émetteur d'ultrasons (7).

6. Appareil manuel selon la revendication 5, caractérisé en ce que le capteur est prévu alternativement en tant qu'émetteur reflex d'ultrasons (7) et en tant que récepteur d'ultrasons (8).

7. Appareil manuel selon la revendication 2, caractérisé en ce que le deuxième moyen est prévu avec un capteur destiné à détecter un écart par rapport à la distance (S) donnée entre l'objet (1) et l'appareil (3).

8. Appareil manuel selon la revendication 7, caractérisé en ce qu'un émetteur d'ultrasons (7) et un récepteur d'ultrasons (8) pourvu du capteur sont prévus pour détecter la distance (S) entre l'objet (1) et l'appareil (3).

9. Appareil manuel selon la revendication 8, caractérisé en ce que l'émetteur d'ultrasons (7) est prévu alternativement en tant que récepteur d'ultrasons (8).

10. Appareil manuel selon l'une au moins des revendications précédentes, caractérisé en ce que le système émetteur d'ultrasons/récepteur d'ultrasons (8) est prévu aussi bien pour détecter un courant d'air chaud (2) passant devant l'objet (1) que pour détecter un écart par rapport à la distance (S) donnée entre l'objet (1) et l'appareil (3).

11. Appareil manuel selon la revendication 7, caractérisé en ce qu'un capteur de pression d'air (32) est prévu.

12. Appareil manuel selon la revendication 3 ou/et la revendication 7, caractérisé en ce que le capteur est monté dans une boîtier (23) de l'appareil (3).

13. Appareil manuel selon la revendication 3 ou/et la revendication 7, caractérisé en ce que le capteur est monté sur une buse d'ondulation (24).

14. Appareil manuel selon la revendication 3 ou/et la revendication 7, caractérisé en ce que le capteur est monté à l'intérieur de l'appareil (3).

15. Appareil manuel selon au moins la revendication 2, caractérisé en ce que le premier et/ou le deuxième moyen est pourvu d'un dispositif de temporisation (18) pour la coupure ou la réduction de la puissance de chauffage.

16. Appareil manuel selon la revendication 15, caractérisé en ce que 0,5 à 4 s sont prévues comme temporisation.

17. Procédé selon l'une au moins des revendications précédentes, caractérisé en ce que la puissance de chauffage est réglée (45) de manière que la température du courant d'air chaud (2) soit constante sur l'objet (1) indépendamment de la distance a.

18. Procédé selon l'une au moins des revendications précédentes, caractérisé en ce que la puissance de chauffage est réglée (46, 47) de manière que la température du courant d'air chaud (2) soit abaissée ou totalement coupée proportionnellement à une distance a augmentant.

19. Procédé selon l'une au moins des revendications précédentes, caractérisé en ce que la puissance de chauffage est augmentée proportionnellement, en fonction de la grandeur (D) d'un objet (1) à traiter.
